# FASCICULE DE BREVET EUROPEEN

(11) **EP 0 854 687 B1**
(45) Date de publication et mention de la délivrance du brevet: **23.06.1999**
(21) Numéro de dépôt: 96926438.1
(22) Date de dépôt: 22.07.1996
(51) Int. Cl.: A47K 10/34

(54) **APPAREIL DISTRIBUTEUR DE MATERIAU D'ESSUYAGE EN FONCTIONNEMENT AUTOMATIQUE OU SEMI-AUTOMATIQUE AVEC DISPOSITIF SELECTEUR**
AUTOMATISCH ODER HALBAUTOMATISCHBETRIEBENER WISCHMATERIALSPENDER MIT BETRIEBSWAHLVORRICHTUNG
AUTOMATIC OR SEMI-AUTOMATIC WIPING MATERIAL DISPENSER APPARATUS WITH A SELECTOR DEVICE

(30) Priorité: 10.10.1995 FR 9512108
(43) Date de publication de la demande: 29.07.1998
(73) Titulaire: Granger, Maurice, F-42270 Saint-Priest-en-Jarez (FR)
(72) Inventeur: Granger, Maurice, F-42270 Saint-Priest-en-Jarez (FR)
(74) Mandataire: Dupuis, François
(86) Numéro de dépôt international: FR9601148
(87) Numéro de publication internationale: WO9713441

(56) Documents cités:
- FR-A- 2 332 215
- FR-A- 2 701 016

## Description

L'invention se rattache au secteur technique des appareils distributeurs de papier d'essuyage du type papier essuie-main, papier toilette, papier essuie-tout et similaires à fonctionnement automatique ou semi-automatique.

Il existe déjà de nombreux appareils distributeurs de papier d'essuyage notamment développés par le Demandeur assurant une distribution soit dans le cadre d'un fonctionnement automatique par suite d'une simple traction du papier par l'utilisateur, soit dans le cadre d'un fonctionnement semi-automatique exigeant l'utilisation d'un levier de manoeuvre. Ces appareils distributeurs ont un fonctionnement fiable mais la mise en oeuvre de la sélection du mode de fonctionnement n'est pas toujours très facile à mettre en oeuvre et exige une multiplication de pièces. Très souvent, les dispositifs actuels à fonctionnement semi-automatique exigent l'intervention ou la manipulation, à plusieurs reprises, du levier de manoeuvre pour faire sortir la bande de papier hors de l'appareil.

De tels appareils distributeurs de papier d'essuyage sont notamment décrits dans FR-A-2701016.

Le but recherché selon l'invention était donc de concevoir un dispositif qui soit d'une grande simplicité pour l'opérateur, qui puisse être manipulé, après une visualisation aisée des modes de fonctionnement automatique ou semi-automatique.

Un autre but recherché était de concevoir un appareil avec un minimum de pièces et composants du dispositif.

Un autre but recherché était d'obtenir, après le mode de sélection en distribution semi-automatique, la sortie de la bande de papier de l'appareil par une seule manoeuvre de l'opérateur.

Ces buts et d'autres encore ressortiront bien de la suite de la description.

Selon une première caractéristique, l'appareil distributeur de matériau d'essuyage en fonctionnement automatique ou semi-automatique, l'appareil étant du type comprenant un carter recevant un couvercle articulé, ledit carter présentant des parois ou flasques latéraux entre lesquels est positionné un tambour associé a un dispositif de coupe , un levier excentrique étant monté à une extrémité sur l'axe du tambour en recevant un moyen de rappel élastique permettant son lancement, ledit tambour étant aménagé sur sa face opposée à celle recevant l'excentrique avec un bouton de manoeuvre disposé axialement, est remarquable en ce qu'il comprend un dispositif sélecteur du mode de fonctionnement de l'appareil en version automatique ou semi-automatique, ledit dispositif comprenant un premier organe formant double levier à branches opposées monté libre et pivotant dans sa partie médiane par rapport à un point fixe établi sur le flasque du carter de l'appareil, et en ce que les extrémités du double levier sont agencées pour être fonctionnelles suivant le mode d'utilisation de l'appareil, et en ce que le dispositif comprend un deuxième composant établi sous forme d'une manette positionnée et articulée selon l'axe d'articulation du double levier, ladite manette étant montée pivotante en deux positions d'extrémité à l'encontre d'un moyen élastique de rappel permettant selon son emplacement de positionner le double levier par rapport au tambour et d'assurer le fonctionnement du dispositif soit dans la version automatique soit dans la version semi-automatique.

Ces caractéristiques et d'autres encore ressortiront bien de la suite de la description.

Pour fixer l'objet de l'invention illustré non limitativement aux figures des dessins où :
La figure 1 est une vue de profil de l'appareil dans son mode de fonctionnement automatique et mettant en valeur les différents composants du dispositif sélecteur.
La figure 2 est une vue partielle de face établie selon la figure 1 montrant la position du dispositif de sélection en version distribution automatique.
La figure 3 est une vue similaire à la figure 1 de profil de l'appareil, dans sa version semi-automatique.
La figure 4 est une vue similaire à la figure 2 selon la flèche B de la figure 3, dans la version semi-automatique.
La figure 5 est une vue partielle à grande échelle et avant montage du dispositif de sélection selon l'invention.
La figure 6 est une vue partielle en plan selon une vue arrière d'un premier organe du dispositif sélecteur.
La figure 7 est une vue partielle en plan selon une vue arrière d'un second organe du dispositif sélecteur.
La figure 8 est une vue de la distribution du papier dans la version semi-automatique par suite de l'unique commande manuelle par l'opérateur de sortie du papier.
La figure 9 est une vue à grande échelle de la partie opposée de l'appareil distributeur mettant en valeur le moyen permettant la sortie de la bande de papier après action sur le levier de manoeuvre en sélection semi-automatique.
La figure 10 est une vue partielle à grande échelle montrant le tambour de l'appareil distributeur agencé avec des moyens participant au fonctionnement de l'appareil.

Afin de rendre plus concret l'objet de l'invention, on le décrit maintenant d'une manière non limitative aux figures des dessins.

L'appareil distributeur de papier d'essuyage est référencé dans son ensemble par (1). Il permet la distribution en automatique ou en semi-automatique de bandes de papier à usage essuie-main, essuie-tout, papier toilette. Ces bandes peuvent être présentées à plat non pliées ou pliées, selon des techniques et moyens décrits dans de nombreux brevets développés par le Demandeur.

Avant de décrire les caractéristiques du dispositif sélecteur de fonctionnement automatique ou semi-automatique, il convient de rappeler préalablement les dispositions générales connues de ce type d'appareil. Il est précisé que le dispositif sélecteur objet de la présente invention n'est pas strictement limité à l'agencement des composants connus qui seront exposés ci-après à titre d'exemples.

L'appareil comprend un carter (2) réalisé en tout matériau, sur lequel s'articule par l'avant un couvercle (3). Le carter présente des parois latérales ou est agencé avec des flasques susceptibles de recevoir et de permettre le positionnement transversal d'un tambour (4) associé à un dispositif de coupe intégré (5). Ce tambour, avec dispositif de coupe, est notamment décrit dans le brevet français N. 2.332.215. Il utilise notamment sur l'un des côtés transversaux de l'appareil, pour assurer la mise en rotation et le lancement du tambour, un levier à excentrique (6) monté sur l'axe du tambour susceptible de recevoir un moyen de rappel élastique (7) permettant son lancement afin d'assurer une coupe rapide et franche du papier.

Au-dessus du tambour, est prévu, toujours selon l'art antérieur, un élément presseur (8) en appui sur le tambour, la bande de papier étant introduite entre ses deux composants en provenance d'une bobine ou rouleau de matériau (R) disposée entre les flasques supérieurs du carter. Le rouleau et l'élément presseur sont maintenus de toute manière appropriée sur les flasques précitées par encliquetage par exemple.

Le tambour est aménagé, sur sa face opposée à celle recevant l'excentrique, avec un bouton de manoeuvre (9) disposé axialement et permettant l'enclenchement du fonctionnement de la partie initiale de la bande.

Ces éléments généraux étant rappelés, il convient maintenant d'exposer le dispositif sélecteur selon l'invention qui permet, d'une manière rapide, la transformation de l'appareil en fonction automatique ou semi-automatique.

A cet effet et selon l'invention, le dispositif sélecteur du mode de fonctionnement de l'appareil en version automatique ou semi-automatique, comprend un premier organe (10) formant double levier à branches opposées (10a - 10b) présentant, dans sa partie médiane (10c), une ouverture (10d) ou trou susceptible de s'engager sur un point fixe du type tenon (11) de forme complémentaire disposé à l'extrémité avant du flasque en regard du carter. Ce double levier comprend une première branche (10a) profilée orientée vers l'extérieur de l'appareil et formant un plan d'appui (10e) pour le positionnement du pouce de l'utilisateur. Avantageusement, une indication ou marquage est inscrit sur le plan d'appui précité avec dans l'exemple représenté la menton "PUSH". L'autre branche (10b) de ce levier double est agencée, à son extrémité, avec une forme en double crochet coudé (10f) dont l'extrémité (10g) est recourbée pour venir s'engager dans un évidement (4a) cylindrique formé sur le flasque d'extrémité (4b) en regard du tambour. Ce double levier est monté libre en pivotement sur son axe-tenon.

Le dispositif sélecteur comprend un deuxième composant défini par une manette (12) qui est positionnée et centrée par rapport à l'axe d'articulation (11) du double lever. A cet effet, ladite manette présente un flanc (12a) aménagé avec une ouverture oblongue (12b) susceptible de permettre son engagement et son passage autour d'un axe en saillie (13) établi en débordement sur le tenon (11). Ladite manette présente sur son flanc un doigt (14) permettant la fixation d'un moyen de rappel (15) du type ressort dont une première extrémité (15a) est fixée sur le doigt et l'autre extrémité (15b) est fixée sur un point de saillie (16) formé sur le flasque du carter. La manette présente également une patte (12c) de profil quasiment identique au plan d'appui du double levier (10), de sorte que ladite patte est susceptible de venir en superposition sur le plan d'appui. Sur la patte, est inscrite sur sa face de dessous, par exemple la mention "STOP", et sur sa face de dessus, par exemple la représentation d'une flèche. Ainsi, lorsque la manette est en appui sur le double levier la menton "PUSH" apparaissant sur la patte est cachée, et seule apparaît la face de dessus de la manette avec la représentation d'une flèche.

Ainsi qu'indiqué précédemment, le tambour (4) est agencé avec un évidement intérieur (4a) circulaire du côté du bouton de manoeuvre et en regard du double lever. Ainsi que représenté figure 10, il est disposé sur la périphérie extérieure de la cavité une saillie (18) formant butée anti-retour dans le cadre du fonctionnement en automatique de l'appareil distributeur. En outre et autour de l'axe du tambour, est disposée une came (19) profilée présentant une forme en bec (19a) constituant une butée anti-retour dans le cadre du fonctionnement semi-automatique de l'appareil.

Il convient maintenant d'exposer le fonctionnement de l'appareil dans les deux versions de positions du dispositif sélecteur en distribution automatique puis en distribution semi-automatique, en se référant aux figures des dessins.

En se référant aux figures 1 et 2, l'appareil distributeur est à fonctionnement automatique. Dans ce cas-là, la manette (12) se trouve positionnée en superposition de la partie patte du double levier. Elle est maintenue en position, ainsi que le double levier, grâce à l'effet de rappel du moyen élastique (15) directement associé à la manette. De par cet effet, la partie crochet du double levier est reculée vers l'avant de l'appareil, de manière à suivre le profil intérieur externe de la cavité cylindrique du tambour. La butée anti-retour évite la rotation en sens inverse du tambour. Durant cette mise en oeuvre, le levier excentrique et son ressort de rappel disposé de l'autre côté du tambour fonctionne normalement et après distribution d'une section de bande de papier, le ressort associé au levier excentrique de lancement du tambour reprend sa position initiale de détente.

Lorsque l'opérateur désire mettre l'appareil en fonctionnement semi-automatique, il agit alors sur la manette (12). Celle-ci est pivotée à 180° par rapport à l'axe d'articulation associé au tenon de rotation du double levier. On fait donc apparaître la mention "PUSH" indiquée sur le plan d'appui de la branche (10a) du double levier. On provoque alors une extension du ressort (15) associé à la manette et, lorsque celle-ci dépasse le point mort correspondant à l'extension maximum du ressort, la manette est alors ramenée contre la seconde branche du double levier en étant maintenue par l'effet de détente du ressort considéré, et faisant apparaître la mention "STOP". Sous l'action de pression du ressort précité, le double levier est, à son tour, pivoté de quelques degrés pour prendre la position de la figure 3. Dans ce cas, la partie crochet du double levier vient en contact et appui sur la came disposée dans la cavité aménagée du tambour. Cette mise en position en semi-automatique va entraîner un déplacement partiel de la partie crochet du double levier selon une rotation inférieure à 360° de par l'effet de butée donné par le profil spécifique de la came. Le tambour est donc bloqué en position et la bande de papier ne déborde pas de l'appareil. Le ressort associé à l'excentrique conserve encore une tension résiduelle. Pour assurer la sortie du papier, l'opérateur appuie alors sur le double lever, dans la zone d'appui correspondante, en créant une force de poussée supérieure à celle du ressort associée à la manette. La partie crochet du double levier s'écarte donc en se libérant de la came et de sa butée et donc en libérant le tambour. La tension résiduelle du ressort associée au levier excentrique provoque à son tour une force de détente qui permet au tambour de l'appareil de tourner sur quelques degrés, selon un secteur angulaire suffisant pour faire sortir la bande de papier en vue d'être tirée par l'utilisateur.

Le ressort (15) associé à la manette (12) assure par un effet de détente le blocage et le verrouillage en position de la manette et du double levier.

Le dispositif sélecteur est donc d'une très grande simplicité et ne nécessite aucun moyen mécanique particulier. Sa manipulation par un opérateur est aisée. Elle est facilitée par la mention de quelques indications visuelles simples à retenir. Le montage du dispositif est rapide et la forme des pièces simple à réaliser.

## Revendications

1. Appareil distributeur de matériau d'essuyage en fonctionnement automatique ou semi-automatique, l'appareil étant du type comprenant un carter recevant un couvercle articulé, ledit carter présentant des parois ou flasques latéraux entre lesquels est positionné un tambour (4) associé à un dispositif de coupe (5), un levier excentrique (6) étant monté à une extrémité sur l'axe du tambour en recevant un moyen de rappel élastique (7) permettant son lancement, ledit tambour étant aménagé sur sa face opposée à celle recevant l'excentrique avec un bouton de manoeuvre (9) disposé axialement,
caractérisé en ce qu'il comprend un dispositif sélecteur du mode de fonctionnement de l'appareil en version automatique ou semi-automatique, ledit dispositif comprenant un premier organe (10) formant double levier à branches opposées (10a - 10b) monté libre et pivotant dans sa partie médiane par rapport à un point fixe (11) établi sur le flasque du carter de l'appareil,
et en ce que les extrémités du double levier sont agencées pour être fonctionnelles suivant le mode d'utilisation de l'appareil,
et en ce que le dispositif comprend un deuxième composant (12) établi sous forme d'une manette positionnée et articulée selon l'axe d'articulation du double levier, ladite manette étant montée pivotante en deux positions d'extrémité à l'encontre d'un moyen élastique de rappel (15) permettant selon son emplacement de positionner le double levier par rapport au tambour et d'assurer le fonctionnement du dispositif soit dans la version automatique soit dans la version semi-automatique.

2. Appareil selon la revendication 1, caractérisé en ce que le double levier (10) présente une première branche (10a) profilée orientée vers l'extérieur de l'appareil et formant un plan d'appui (10e) pour le positionnement du pouce de l'utilisateur,
et en ce que l'autre branche (10b) est agencée à son extrémité avec une forme en double crochet coudé (10f) dont l'extrémité (10g) est recourbée pour s'engager dans un évidement (4a) cylindrique formé sur le flasque d'extrémité (4b) du tambour.

3. Appareil selon la revendication 2, caractérisé en ce que le double levier présente dans sa partie médiane (10c) une ouverture (10d) s'engageant librement sur un point fixe du type tenon (11) formé sur le flasque en regard du carter.

4. Appareil selon l'une quelconque des revendications 1 à 3, caractérisé en ce que le second composant (12) formant manette est positionné et centré sur l'axe d'articulation (11) du double levier, ladite manette présentant un flanc (12a) aménagé avec une ouverture oblongue (12b) permettant son engagement et son passage autour d'un axe en saillie (13) établi en débordement du tenon fixe (11).

5. Appareil selon l'une quelconque des revendications 1 à 4, caractérisé en ce que la manette présente sur son flanc un doigt (14) permettant la fixation d'un moyen de rappel (15) du type ressort dont une première extrémité (15a) est fixée sur le doigt et l'autre extrémité (15b) est fixée sur un point saillie (16) formé sur le flasque du carter, ladite manette présentant un patte (12c) de profil identique au plan d'appui du double levier.

6. Appareil selon l'une quelconque des revendications 1 à 5, caractérisé en ce que le tambour (4) est agencé avec un évidement intérieur (4a) circulaire formé du côté du bouton de manoeuvre et en regard du double levier (10), ladite cavité étant agencée avec des moyens formant butée anti-retour, par une saillie (18) sur la périphérie extérieure de la cavité en vue du fonctionnement automatique de l'appareil, et par une came (19) axiale avec un profil en forme de bec (19a) pour le fonctionnement semi-automatique de l'appareil.

7. Appareil selon la revendication 6, caractérisé en ce que, dans le cadre du fonctionnement semi-automatique de l'appareil, l'extrémité (10g) de la partie coudée du double levier est en contact avec le bec (19a) de la came (19) après rotation partielle du tambour, correspondant à la non-sortie de la bande de papier de l'appareil en laissant une force résiduelle de détente du ressort (7) associé au levier excentrique,
et en ce que l'actionnement sur le plan d'appui (10e) du double levier permet de libérer ledit tambour en fin de rotation sous l'effet de détente du ressort (7), afin de faire sortir la bande de papier pour être saisie.

8. Appareil selon l'une quelconque des revendications 1 à 5, caractérisé en ce que le plan d'appui (10e) du double levier présente une indication de marquage avec la mention "PUSH", tandis que les faces de dessus et de dessous de la patte (12c) de la manette présentent des indications de marquage respectivement par une flèche et par la mention "STOP".

9. Appareil selon l'une quelconque des revendications 1 à 8, caractérisé en ce que le ressort (15) associé à la manette (12) assure par un effet de détente le blocage et le verrouillage en position de la manette et du double levier.

10. Appareil selon l'une quelconques des revendications 1 à 9 caractérisé en ce que dans la version de distribution automatique du papier, le double levier (10) est en position telle que son extrémité recourbée est en contact avec la périphérie extérieure de la cavité formée sous le flasque du tambour, et la manette (12) est en situation d'appui par sa patte (12c) sur le plan d'appui (10e) du double levier sous l'action de tension et de détente du ressort (15),
et en ce que dans la position de distribution semi-automatique le levier (10) est en position basculée vers l'arrière avec son extrémité en contact avec la came (19), et la manette (12) étant en appui contre la branche (10b) du double levier en étant maintenue en position par l'effet de tension/détente du ressort (15), le plan d'appui (10e) du double levier étant libre.

## Claims

1. Automatic or semi-automatic dispensing machine for wipe material, the machine being of the type comprising a housing accommodating a hinged cover, said housing having walls or lateral end shields between which a drum (4) associated with a cutting device (5) is positioned, an off-centre lever (6) being mounted at one end on the shaft of the drum and accommodating an elastic return means (7) used to start it, the surface of the drum opposite that accommodating the off-centre lever being designed with an operating button (9) which is axially located,
characterised in that it comprises a device for selecting the operating mode of the automatic or semi-automatic version of the machine, said device comprising a first sub-assembly (10) forming a double lever with opposite legs (10a-10b) mounted so that its middle part pivots freely relative to a fixed point (11) on the end shield of the housing of the machine,
and in that the ends of the double lever are devised so that they are functional depending on the mode in which the machine is used,
and in that the device comprises a second component (12) in the form of a handle that is positioned and hinged around the hinge pin of the double lever, said handle being mounted so that it pivots into two end positions in opposition to an elastic return means (15) making it possible, depending on its location, to position the double lever relative to the drum and ensure operation of the device either in the automatic version or in the semi-automatic version.

2. Machine as claimed in claim 1 characterised in that the double lever (10) has a first profiled leg (10a) facing towards the outside of the machine and forming a push surface (10e) for positioning the user's thumb,
and in that one end of the other leg (10b) is devised with a double bent hook shape (10f) of which one end (10g) is curved in order to fit into a cylindrical opening (4a) formed on the end shield (4b) of the drum.

3. Machine as claimed in claim 2 characterised in that the middle part (10c) of the double lever has an opening (10d) that freely engages with a fixed point of the peg type (11) located on the end shield facing the housing.

4. Machine as claimed in any of claims 1 to 3 characterised in that the second component (12) forming a handle is positioned and centred on the hinge pin (11) of the double lever, said handle having a flank (12a) made with an oblong opening (12b) enabling it to engage with and travel around a protruding pin (13) that projects beyond the fixed peg (11).

5. Machine as claimed in any of claims 1 to 4 characterised in that the flank of the handle has a finger (14) used to fix a return means (15) of the spring type the first end (15a) of which is attached to the finger and the other end (15b) of which is attached to a protruding point (16) formed on the end shield of the housing, said handle having a tab (12c) of identical profile to the push surface of the double lever.

6. Machine as claimed in any of claims 1 to 5 characterised in that the drum (4) is made with an internal circular opening (4a) formed on the same side as the operating button and facing the double lever (10), said cavity being devised with means forming a non-return limit stop by a projection (18) on the outer periphery of the cavity in order to obtain automatic operation of the machine and by an axial cam (19) having a profile in a beak shape (19a) for semi-automatic operation of the machine.

7. Machine as claimed in claim 6 characterised in that, during semi-automatic operation of the machine, end (10g) of the bent part of the double lever is in contact with the beak (19a) of cam (19) after partial rotation of the drum corresponding to no ejection of the strip of paper from the machine leaving a residual release force in spring (7) associated with the off-centre lever,
and in that actuating the push surface (10e) of the double lever makes it possible to release said drum at the end of its rotation due to the spring-back effect of spring (7) in order to make the strip of paper emerge so that it can be grasped.

8. Machine as claimed in any of claims 1 to 5 characterised in that the push surface (10e) of the double lever is marked with the word "PUSH" whereas the upper and lower surfaces of the tab (12c) of the handle are marked respectively with an arrow and the word "STOP".

9. Machine as claimed in any of claims 1 to 8 characterised in that spring (15) associated with handle (12) ensures, by a spring-back effect, jamming and locking in position of the handle and the double lever.

10. Machine as claimed in any of claims 1 to 9 characterised in that, in the automatic paper dispensing version, the double lever (10) is in a position where its curved end is in contact with the outer periphery of the cavity made underneath the end shield of the drum and the tab (12c) of handle (12) presses against push surface (10e) of the double lever due to the tension and spring-back action of spring (15),
and in that, in the semi-automatic dispensing position, lever (10) is in a position where it is tilted towards the rear with its end in contact with cam (19) and handle (12) presses against leg (10b) of the double lever and is secured in position by the tension/spring-back effect of spring (15) with push surface (10e) of the double lever being free.

## Patentansprüche

1. Automatisch oder halbautomatisch arbeitender Spender von Aufwischmaterial nach Art der Geräte mit einem einen gelenkig gelagerten Deckel aufnehmenden Gehäuse (2), wobei das Gehäuse Wände bzw. Seitenteile aufweist, zwischen denen eine Trommel (4) in Verbindung mit einer Schneidvorrichtung (5) positioniert ist, wobei ein exzentrischer Hebel (6) an einem Ende an der Trommelachse angebracht ist und dabei eine elastische Rückholvorkehrung (7) für die Auslösung der Trommel besitzt, die an der dem Exzenter gegenüberliegenden Seite mit einem axial angeordneten Bedienungsknopf (9) ausgebildet ist,
dadurch gekennzeichnet, daß der Spender eine Wahlvorrichtung für die automatische oder halbautomatische Betriebsweise besitzt, die ein erstes Organ (10) in Form eines Doppelhebels mit entgegengesetzten Schenkeln (10a - 10b) umfaßt, das im mittleren Teil gegenüber einem Fixpunkt (11) am Seitenteil des Gerätegehäuses frei drehbar angebracht ist,
und dadurch gekennzeichnet, daß die Enden des Doppelhebels so ausgebildet sind, um je nach Gebrauchsweise des Gerätes in Funktion treten zu können,
und dadurch gekennzeichnet, daß die Vorrichtung ein zweites Bauteil (12) in Form eines Handhebels besitzt, der in der Gelenkachse des Doppelhebels positioniert und gelenkig gelagert ist, wobei der Handhebel in zwei Endpositionen gegenüber einer elastischen Rückholvorkehrung (15) drehbar angebracht ist und dabei je nach Lage die Möglichkeit bietet, den Doppelhebel im Verhältnis zur Trommel zu positionieren und die automatische oder halbautomatische Funktionsweise der Vorrichtung zu gewährleisten.

2. Gerät nach Anspruch 1, dadurch gekennzeichnet, daß der Doppelhebel (10) einen ersten profilierten Schenkel (10a) aufweist, der zur Außenseite des Gerätes hin gerichtet ist und eine Auflagefläche (10e) für den Daumen des Benutzers bildet,
und dadurch gekennzeichnet, daß der andere Schenkel (10b) am Ende in Form eines abgewinkelten Doppelhakens (10f) ausgebildet ist, dessen Endstück (10g) umgebogen ist, um in eine zylindrische Aussparung (4a) am äußeren Seitenteil (4b) der Trommel eingeführt zu werden.

3. Gerät nach Anspruch 2, dadurch gekennzeichnet, daß der Doppelhebel in seinem mittleren Teil (10c) eine Öffnung (10d) aufweist, die frei auf einen zapfenartigen Fixpunkt (11) an der Seitenwand gegenüber dem Gehäuse aufgesetzt wird.

4. Gerät nach einem der Ansprüche 1-3, dadurch gekennzeichnet, daß das zweite, einen Handhebel bildende Bauteil (12) auf der Gelenkachse (11) des Doppelhebels positioniert und zentriert ist, wobei der Handhebel eine Flanke (12a) mit einer länglichen Öffnung (12b) für das Aufsetzen und Herumführen um eine vorspringende, aus dem ortsfesten Zapfen (11) herausragende Achse (13) aufweist.

5. Gerät nach einem der Ansprüche 1-4, dadurch gekennzeichnet, daß der Handhebel an seiner Flanke einen Stift (14) für die Befestigung einer federartigen Rückholvorkehrung (15) aufweist, deren erstes Ende (15a) am Stift und deren anderes Ende (15b) an einem vorspringenden Punkt (16) an der Gehäusewand befestigt ist, wobei der Handhebel eine Lasche (12c) aufweist, deren Profil der Auflagefläche des Doppelhebels entspricht.

6. Gerät nach einem der Ansprüche 1-5, dadurch gekennzeichnet, daß die Trommel (4) innen auf der Bedienungsknopfseite und dem Doppelhebel (10) gegenüberliegend eine kreisförmige Aussparung (4a) besitzt, wobei die Vertiefung durch einen Vorsprung (18) am Außenrand der Vertiefung für den automatischen Betrieb des Gerätes und durch eine axiale Nocke (19) mit schnabelförmigem Profil (19a) für den halbautomatischen Betrieb des Gerätes mit Vorkehrungen ausgebildet ist, die einen rückdrehsicheren Anschlag bilden.

7. Gerät nach Anspruch 6, dadurch gekennzeichnet, daß das Ende (10g) des abgewinkelten Teils des Doppelhebels im Rahmen der halbautomatischen Arbeitsweise des Gerätes nach Teilrotation der Trommel, während der die Papierbahn noch nicht aus dem Gerät heraustritt und eine Restkraft für die Entspannung der mit dem Exzenterhebel kombinierten Feder (7) verbleibt, mit dem Schnabel (19a) der Nocke (19) in Kontakt steht,
und dadurch gekennzeichnet, daß durch Druck auf die Auflagefläche (10e) des Doppelhebels unter Einwirkung der Entspannung der Feder (7) die Trommel am Ende der Drehbewegung freigegeben wird, um die Papierbahn zwecks Erfassen hervortreten zu lassen.

8. Gerät nach einem der Ansprüche 1-5, dadurch gekennzeichnet, daß die Auflagefläche (10e) des Doppelhebels eine Markierung mit dem Vermerk "PUSH" aufweist, während die Ober- und Unterseite der Lasche (12c) des Handhebels Markierungen in Form eines Pfeils bzw. des Vermerks "STOP" aufweisen.

9. Gerät nach einem der Ansprüche 1-8, dadurch gekennzeichnet, daß die Feder (15) in Verbindung mit dem Handhebel (12) durch Entspannung für die Blockierung und Positionsverriegelung des Handhebels und des Doppelhebels sorgt.

10. Gerät nach einem der Ansprüche 1-9, dadurch gekennzeichnet, daß der Doppelhebel (10) in der Version für die automatische Papierausgabe so zu liegen kommt, daß das umgebogene Ende mit dem Außenrand der unter dem Seitenteil der Trommel gebildeten Vertiefung in Kontakt steht und der Handhebel (12) unter Einwirkung der Spannung und Entspannung der Feder (15) mit seiner Lasche (12c) auf der Auflagefläche (10e) des Doppelhebels aufliegt,
und dadurch gekennzeichnet, daß der Hebel (10) in der Position für die halbautomatische Papierausgabe nach hinten umgekippt ist und das Endstück mit der Nocke (19) in Kontakt steht, während der Handhebel (12) an dem Schenkel (10b) des Doppelhebels anliegt und dabei durch Einwirkung der Spannung/Entspannung der Feder (15) in Stellung gehalten wird, wobei die Auflagefläche (10e) des Doppelhebels frei ist.
